# EUROPÄISCHE PATENTANMELDUNG

(11) **EP 4 686 691 A1**
(43) Veröffentlichungstag der Anmeldung: **04.02.2026**
(21) Anmeldenummer: 24192357.2
(22) Anmeldetag: 01.08.2024
(51) Int. Cl.: B66C 23/68, B66C 23/90

(54) **KRAN**

(71) Anmelder: Palfinger AG, 5101 Bergheim (AT)
(72) Erfinder: FINK, Vinzenz, 5201 Seekirchen (AT); ERLINGER, Johann Richard, 5202 Neumarkt (AT)
(74) Vertreter: Torggler & Hofmann Patentanwälte - Innsbruck

(57) **Zusammenfassung**

Kran (7), insbesondere Knickarmkran, mit einem Armsystem und
- eine verschwenkbar gelagerte Kransäule (2), welche einen mit einem Sensor (S2) erfassbaren Freiheitsgrad (φ) aufweist,
- einen an der Kransäule (2) verschwenkbar gelagerten Knickarm (4), der einen mit einem Sensor (S4) erfassbaren Freiheitsgrad (β) aufweist, wobei der Kran (7) zumindest einen Sensor (S1, S6) zur Erfassung einer Neigung (n2, n4) zumindest einer Schwenkachse (a2, a4) relativ zu einer Raumrichtung (H, V) und/oder Raumebene aufweist, und eine Kransteuerung (6) zur Steuerung und Überwachung von Kranfunktionen aufweist, wobei die Kransteuerung (6) dazu ausgebildet ist, eine Festigkeitsüberwachung des Armsystems in Abhängigkeit von der Neigung (n2, n4) zumindest einer Schwenkachse (a2, a4) Raumebene, und von den momentan erfassten Werten der Freiheitsgrade (β, φ) des Armsystems durchzuführen und zumindest einen Reduktionsfaktor (f) zu bestimmen und eine maximal zulässige Geschwindigkeit und/oder Beschleunigung einer Geometrieänderung entlang zumindest eines Freiheitsgrads (β, φ) und/oder eine maximal zulässige Hubkraft zu beschränken.

## Beschreibung

Die Erfindung betrifft einen Kran mit einem Armsystem und einer Kransteuerung, ein Fahrzeug mit einem solchen Kran, sowie ein Verfahren zur Festigkeitsüberwachung eines Armsystems des Krans. Weiter betrifft die Erfindung ein Computerprogrammprodukt zur Durchführung eines solchen Verfahrens und ein Datenträgersignal zur Übertragung eines solchen Computerprogrammprodukts.

Im Stand der Technik sind Krane bekannt, welche zur Steuerung und Überwachung von Kranfunktionen eine Kransteuerung aufweisen, die dazu ausgebildet ist, ein zur Wahrung der Lagestabilität maximal zulässiges Lastmoment des Krans in seiner jeweiligen Arbeitsposition zu bestimmen.

Bei einem wie aus der EP 0 675 069 A1 bekannten Kran, der auf einem Maschinenrahmen mit Schienenfahrwerken gelagert ist, können dazu mit Messeinrichtungen eine Querneigung des Maschinenrahmens, ein Schwenkwinkel des Krans in Bezug auf die Maschinenlängsrichtung, eine Längenveränderung des Kranauslegers des Krans und ein Druck in einem Hubzylinder des Krans erfasst werden. Damit kann ein Referenzwert des Drucks, welcher einem zur Wahrung der Lagestabilität maximal zulässigen Lastmoment entspricht, bestimmt werden. Zur Überlastüberwachung kann ein Vergleich des Referenzwertes mit einem von der Messeinrichtung für den Druck abgegebenen Ist-Wert erfolgen.

Ein maximal zulässiges Lastmoment des Krans kann neben der jeweiligen Arbeitsposition auch durch die Lage des Krans relativ zu zumindest einer vorgegebenen oder vorgebbaren Raumrichtung und/oder Raumebene beeinflusst werden. Die Erfassung einer Querneigung des Maschinenrahmens, auf welchem der Kran gelagert ist, ist dabei zur Charakterisierung der Lage des Krans relativ zu zumindest einer vorgegebenen oder vorgebbaren Raumrichtung und/oder Raumebene nicht ausreichend. Ein in Abhängigkeit der Querneigung des Maschinenrahmens bestimmtes maximal zulässiges Lastmoment kann nachteilig von dem tatsächlich zulässigen Lastmoment abweichen.

Aufgabe der Erfindung ist es, einen Kran mit einem Armsystem und einer Kransteuerung anzugeben, bei welchem der eingangs genannte Nachteil nicht auftritt. Weiter ist es Aufgabe der Erfindung, ein Fahrzeug mit einem solchen Kran, ein Verfahren zur Festigkeitsüberwachung eines Armsystems des Krans, ein Computerprogrammprodukt zur Durchführung eines solchen Verfahrens und ein Datenträgersignal zur Übertragung eines solchen Computerprogrammprodukts anzugeben, bei welchen der eingangs genannte Nachteil nicht auftritt.

Diese Aufgabe wird durch einen Kran mit einem Armsystem und einer Kransteuerung gemäß dem Anspruch 1, ein Fahrzeug mit einem solchen Kran, ein Verfahren zur Festigkeitsüberwachung eines Armsystems eines solchen Krans, ein Computerprogrammprodukt zur Durchführung eines solchen Verfahrens und ein Datenträgersignal zur Übertragung eines solchen Computerprogrammprodukts gelöst.

Vorteilhafte Ausführungen der Erfindung sind in den abhängigen Ansprüchen definiert.

Der erfindungsgemäße Kran weist ein Armsystem mit mehreren Armen auf. Arme des Armsystems können zueinander entlang von Freiheitsgraden der Bewegung bewegbar sein, wodurch das Armsystem unterschiedliche Stellungen mit unterschiedlichen Geometrien einnehmen kann.

Das Armsystem kann eine in einer Kranbasis um eine Schwenkachse verschwenkbar gelagerte Kransäule aufweisen, welche durch ihre verschwenkbare Lagerung einen mit einem Sensor erfassbaren Freiheitsgrad aufweist. Eine Schwenkbewegung kann beispielsweise durch ein Schwenkwerk angetrieben sein. Der Kran kann mit der Kranbasis auf einem Rahmen eines Fahrzeugs montierbar sein. In Montagelage des Krans kann die Schwenkachse der Kransäule im Wesentlichen aufrecht, oder in anderen Worten im Wesentlichen entlang der Vertikalen orientiert, verlaufen. Der Sensor kann als ein Winkelsensor ausgebildet sein und ein der Schwenkstellung der Kransäule relativ zur Kranbasis entsprechendes Sensorsignal ausgeben.

In einer Ausführung kann das Armsystem einen Knickarm aufweisen, welcher an der Kransäule um eine Schwenkachse verschwenkbar gelagert ist und durch seine verschwenkbare Lagerung einen mit einem Sensor erfassbaren Freiheitsgrad aufweist. Der Knickarm kann in einer solchen Ausführung zur Kransäule unterschiedliche Knickwinkelstellungen einnehmen. In Montagelage des Krans kann die Schwenkachse des Knickarms im Wesentlichen liegend, oder in anderen Worten im Wesentlichen entlang der Horizontalen orientiert, verlaufen. Der Sensor kann als ein Winkelsensor ausgebildet sein und ein der Schwenkstellung des Knickarms relativ zur Kransäule entsprechendes Sensorsignal ausgeben.

Das Armsystem kann in einer weiteren Ausführung einen Hauptarm, auch Hubarm genannt, aufweisen, welcher an der Kransäule um eine Schwenkachse verschwenkbar gelagert ist und durch seine verschwenkbare Lagerung einen mit einem Sensor erfassbaren Freiheitsgrad aufweist. Der Hauptarm kann zur Kransäule unterschiedliche Knickwinkelstellungen einnehmen. In Montagelage des Krans kann die Schwenkachse des Hauptarms im Wesentlichen liegend, oder in anderen Worten im Wesentlichen entlang der Horizontalen orientiert, verlaufen. Der Sensor kann als ein Winkelsensor ausgebildet sein und ein der Schwenkstellung des Hauptarms relativ zur Kransäule entsprechendes Sensorsignal ausgeben. Bei einem Antrieb der Schwenkbewegung durch ein Schwenkwerk mit zumindest einer antreibbaren Zahnstange kann eine Schwenkstellung des Hauptarms relativ zur Kransäule mit zumindest einem Sensor zur Wegmessung der zumindest einen Zahnstange erfassbar sein.

Das Armsystem kann in einer solchen Ausführung einen Knickarm aufweisen, welcher am Hauptarm um eine Schwenkachse verschwenkbar gelagert ist und durch seine verschwenkbare Lagerung einen mit einem Sensor erfassbaren Freiheitsgrad aufweist. Der Knickarm kann zum Hauptarm unterschiedliche Knickwinkelstellungen einnehmen. In Montagelage des Krans kann die Schwenkachse des Knickarms im Wesentlichen liegend, oder in anderen Worten im Wesentlichen entlang der Horizontalen orientiert, verlaufen. Der Sensor kann als ein Winkelsensor ausgebildet sein und ein der Schwenkstellung des Knickarms relativ zum Hauptarm entsprechendes Sensorsignal ausgeben. Der Knickarm kann in einer solchen Ausführung über den Hauptarm an der Kransäule gelagert sein.

Das Armsystem kann zumindest einen Schubarm aufweisen, welcher im Knickarm verschiebbar gelagert ist und durch seine verschiebbare Lagerung einen mit einem Sensor erfassbaren Freiheitsgrad aufweist. Der Schubarm kann zum Knickarm unterschiedliche Schubstellungen einnehmen. Der Sensor kann als ein Längensensor ausgebildet sein und ein der Schubstellungen des Schubarms relativ zum Knickarm entsprechendes Sensorsignal ausgeben.

Der Kran kann weiter zumindest einen Sensor zur Erfassung einer Neigung zumindest einer der Schwenkachsen relativ zu zumindest einer vorgegebenen oder vorgebbaren Raumrichtung und/oder Raumebene aufweisen. Eine Raumrichtung, zu der eine relative Neigung erfassbar ist, kann beispielsweise der Vertikalen oder der Horizontalen entsprechen. Durch eine Orientierung der Raumrichtung kann eine Komponente der Neigung relativ zu dieser Raumrichtung erfassbar sein. Analog dazu kann eine Raumebene, zu der eine relative Neigung erfassbar ist, beispielsweise einer vertikalen Ebene oder einer horizontalen Ebene entsprechen.

Ein Sensor zur Erfassung einer Neigung kann als Winkelsensor, als Kraft- oder Momentensensor, als Neigungssensor, insbesondere als mehrachsiger Neigungssensor, als Beschleunigungssensor, insbesondere als mehrachsiger Beschleunigungssensor, als Näherungssensor, in Form von Dehnungsmessstreifen, als optische Erfassungsvorrichtung oder als Vorrichtung zur Emission und Empfang von Schallwellen, insbesondere Ultraschall, oder als Vorrichtung zur Emission und Empfang von elektromagnetischen Wellen insbesondere Radar oder Laserlicht, ausgebildet sein.

Ein Sensor zur Erfassung einer Neigung zumindest einer der Schwenkachsen kann an oder in einem Gelenk der entsprechenden gelenkigen Verbindung angeordnet sein.

Vorteilhaft kann der Kran zumindest einen Sensor zur Erfassung einer Neigung der Schwenkachse der schwenkbaren Lagerung der Kransäule in der Kranbasis relativ zu zumindest einer vorgegebenen oder vorgebbaren Raumrichtung und/oder Raumebene aufweisen. Vorzugsweise kann eine Neigung der Schwenkachse der schwenkbaren Lagerung der Kransäule in der Kranbasis relativ zur Vertikalen erfasst werden. Eine Neigung der Kransäule kann auch durch einen Sensor zur Erfassung einer Neigung der Kranbasis erfassbar sein, wobei die Neigung relativ zur Horizontalen erfasst werden kann.

In einer vorteilhaften Ausführung kann der Kran zumindest einen Sensor zur Erfassung einer Neigung der Schwenkachse der schwenkbaren Lagerung des Knickarms an der Kransäule relativ zu zumindest einer vorgegebenen oder vorgebbaren Raumrichtung und/oder Raumebene aufweisen. Vorzugsweise kann eine Neigung der Schwenkachse der schwenkbaren Lagerung des Hauptarms an der Kransäule relativ zur Horizontalen erfasst werden.

In einer vorteilhaften Ausführung des Armsystems kann der Kran zumindest einen Sensor zur Erfassung einer Neigung der Schwenkachse der schwenkbaren Lagerung des Hauptarms an der Kransäule relativ zu zumindest einer vorgegebenen oder vorgebbaren Raumrichtung und/oder Raumebene aufweisen. Vorzugsweise kann eine Neigung der Schwenkachse der schwenkbaren Lagerung des Hauptarms an der Kransäule relativ zur Horizontalen erfasst werden.

Bei einer solchen Ausführung des Armsystems kann der Kran zumindest einen Sensor zur Erfassung einer Neigung der Schwenkachse der schwenkbaren Lagerung des Knickarms an dem Hauptarm relativ zu zumindest einer vorgegebenen oder vorgebbaren Raumrichtung und/oder Raumebene aufweisen. Vorzugsweise kann eine Neigung der Schwenkachse der schwenkbaren Lagerung des Hauptarms an der Kransäule relativ zur Horizontalen erfasst werden.

Der Kran weist eine Kransteuerung zur Steuerung und Überwachung von Kranfunktionen und zur Erfassung von Sensorsignalen der Sensoren auf.

Die Kransteuerung kann grundsätzlich wenigstens eine Recheneinheit und wenigstens eine Speichereinheit aufweisen. Die Recheneinheit kann mit der Speichereinheit in einer Datenverbindung stehen oder in eine solche bringbar sein. Die Kransteuerung kann aus einer Anordnung aus mehreren gegebenenfalls dezentral angeordneten Einheiten von miteinander in Datenverbindung stehenden oder bringbaren Recheneinheiten und Speichereinheiten gebildet sein. Eine solche Anordnung kann beispielsweise aus zumindest einer am Kran angeordneten oder anordenbaren Kransteuerung und zumindest einem von der Kransteuerung getrennt ausgebildeten Computer oder Rechner ausgebildet sein.

Die Kransteuerung kann über mehrere Signaleingänge verfügen, welchen Sensorsignale der am Kran verbauten Sensoren zugeführt werden können. Die Sensorsignale können in Form von Sensordaten in einer Speichereinheit der Kransteuerung abgespeichert werden. Die Kransteuerung kann mit einer Fernsteuerung fernbedienbar sein, wobei die Fernsteuerung zumindest ein Bedienelement zur Abgabe von Bedienbefehlen durch einen Benutzer aufweisen kann. Auf Basis der Bedienbefehle können von der Kransteuerung Steuerbefehle für die Ansteuerung des Krans generiert werden.

Der Kran kann als Ladekran ausgebildet sein. Als Ladekran kann grundsätzlich eine Hebevorrichtung verstanden werden, die auf einem Fahrzeug montierbar ist, um dieses oder diesen be- und entladen zu können.

Die Arme des Armsystems können relativ zueinander mit Aktuatoren, beispielsweise Hydraulikzylindern, bewegbar sein. Zur Veränderung der Geometrie des Armsystems kann die Kransteuerung Steuerbefehle an Aktuatoren des Armsystems ausgeben, wobei durch die Kransteuerung auf Basis von am Armsystem verbauten Sensoren eine momentane Geometrie des Armsystems auf Basis der Freiheitsgrade des Armsystems erfassbar sein kann.

Die Kransteuerung ist dazu ausgebildet, eine Festigkeitsüberwachung des Armsystems durchzuführen. Die Festigkeitsüberwachung erfolgt in Abhängigkeit von dem zumindest einen erfassten Wert der Neigung zumindest einer Schwenkachse relativ zu zumindest einer vorgegebenen oder vorgebbaren Raumrichtung und/oder Raumebene, und zusätzlich in Abhängigkeit von den momentan erfassten Werten der Freiheitsgrade des Armsystems. Die Kransteuerung ist dazu ausgebildet, zur Festigkeitsüberwachung zumindest einen Reduktionsfaktor zu bestimmen, wobei mit dem zumindest einen Reduktionsfaktor
- eine maximal zulässige Geschwindigkeit einer Geometrieänderung entlang zumindest eines Freiheitsgrads und/oder
- eine maximal zulässige Beschleunigung einer Geometrieänderung entlang zumindest eines Freiheitsgrads und/oder
- eine maximal zulässige Hubkraft für eine vom Kran angehobene oder anzuhebende Last
beschränkt wird.

Dadurch kann durch die Kransteuerung eine neigungs- und geometrieabhängige Begrenzung der maximal zulässigen Geschwindigkeit und/oder Beschleunigung und/oder Hubkraft erfolgen.

Vorteilhaft kann für eine Ausführung des Armsystems die Festigkeitsüberwachung zumindest in Abhängigkeit von dem zumindest einen erfassten Wert der Neigung der Schwenkachse der schwenkbaren Lagerung des Knickarms relativ zu zumindest einer vorgegebenen oder vorgebbaren Raumrichtung und/oder Raumebene, und zusätzlich in Abhängigkeit von den momentan erfassten Werten der Freiheitsgrade des Armsystems erfolgen. Eine schwenkbare Lagerung des Knickarms kann je nach Ausführung des Armsystems an der Kransäule oder an dem Hauptarm erfolgen.

Vorteilhaft kann für eine weitere Ausführung des Armsystems die Festigkeitsüberwachung zumindest in Abhängigkeit von dem zumindest einen erfassten Wert der Neigung der Schwenkachse der schwenkbaren Lagerung des Hauptarms an der Kransäule und/oder der schwenkbaren Lagerung des Knickarms an dem Hauptarm relativ zu zumindest einer vorgegebenen oder vorgebbaren Raumrichtung und/oder Raumebene, und zusätzlich in Abhängigkeit von den momentan erfassten Werten der Freiheitsgrade des Armsystems erfolgen.

Eine Hubkraft kann eine statisch durch eine Gewichtskraft einer angehobenen oder anzuhebenden Last vorherrschende Kraft sein. Eine Hubkraft kann auch eine dynamisch durch eine Gewichtskraft und eine Beschleunigung einer angehobenen oder anzuhebenden Last vorherrschende Kraft sein.

Die Festigkeitsüberwachung kann eine strukturelle Belastbarkeit des Armsystems überwachen. Für bestimmte Geometrien des Armsystems, beispielsweise bei einer steilen Stellung des Armsystem und/oder einer großen Auslagerung des Armsystems kann, insbesondere bei einem geneigten Armsystem, eine Festigkeitsgrenze erreicht werden, bevor eine Grenze der Auslastung des Armsystems, beispielsweise charakterisiert durch ein maximal zulässiges statisches und/oder dynamisches Lastmoment, erreicht wird. Eine für unterschiedliche Geometrien, Neigungen und Belastungen des Armsystems erfolgende Bestimmung von Festigkeitsgrenzen kann beispielweise auf Basis von aus Versuchen und/oder Modellrechnungen gewonnen Daten erfolgen. Die entsprechenden Daten können in einem Speicher der Kransteuerung hinterlegt sein, beispielsweise in Form von Umsetzungstabellen und/oder einem Rechenmodell. Mit dem zumindest einen Reduktionsfaktor kann eine Beschränkung erfolgen, um eine strukturelle Belastbarkeit des Armsystems nicht zu überschreiten.

Ein Reduktionsfaktor kann ein multiplikativer Faktor mit einem Wert in einem Bereich von 0 bis 1 sein, mit welchem eine maximal zulässige Geschwindigkeit und/oder Beschleunigung und/oder Hubkraft reduzierbar ist.

Durch die Kransteuerung kann mit dem zumindest einen Reduktionsfaktor eine stufenlose Beschränkung einer maximal zulässigen Geschwindigkeit und/oder Beschleunigung und/oder Hubkraft erfolgen.

Eine maximal zulässige Geschwindigkeit und/oder Beschleunigung und/oder Hubkraft kann durch einen gemeinsamen Reduktionsfaktor beschränkbar sein. Es soll nicht ausgeschlossen sein, dass eine maximal zulässige Geschwindigkeit und/oder Beschleunigung und/oder Hubkraft durch einen jeweiligen eigenen Reduktionsfaktor beschränkbar ist oder sind.

Bei einer Beschränkung einer maximal zulässigen Geschwindigkeit einer Geometrieänderung entlang zumindest eines Freiheitsgrads kann eine maximal zulässige zeitliche Änderungsrate zumindest eines Freiheitsgrads der Bewegbarkeit des Armsystems beschränkt werden.

Bei einer Beschränkung einer maximal zulässigen Beschleunigung einer Geometrieänderung entlang zumindest eines Freiheitsgrads kann eine maximal zulässige zeitliche Änderungsrate einer zeitlichen Änderungsrate zumindest eines Freiheitsgrads der Bewegbarkeit des Armsystems beschränkt werden.

Bei einer Beschränkung einer maximal zulässigen Hubkraft für eine vom Kran angehobene oder anzuhebende Last kann zumindest ein Freiheitsgrad der Bewegbarkeit des Armsystems beschränkt werden und/oder eine durch zumindest einen Sensor erfasste auf das Armsystem einwirkende Kraft beschränkt werden.

Die Kransteuerung kann dazu ausgebildet sein, eine Festigkeitsüberwachung des Armsystems durchzuführen und
- einen Reduktionsfaktor zur Beschränkung einer maximal zulässigen Geschwindigkeit einer Geometrieänderung entlang zumindest eines Freiheitsgrads und/oder
- einen Reduktionsfaktor zur Beschränkung einer maximal zulässigen Beschleunigung einer Geometrieänderung entlang zumindest eines Freiheitsgrads und/oder
- einen Reduktionsfaktor zur Beschränkung einer maximal zulässigen Hubkraft für eine vom Kran angehobene oder anzuhebende Last
zu bestimmen und eine maximal zulässige Geschwindigkeit und/oder Beschleunigung und/oder Hubkraft zu beschränken.

In einer vorteilhaften Ausführung kann die Kransteuerung dazu ausgebildet sein, eine Kipplastüberwachung des Krans in Abhängigkeit der momentan erfassten Werte der Freiheitsgrade des Armsystems durchzuführen und
- eine maximal zulässige Geschwindigkeit einer Geometrieänderung entlang zumindest eines Freiheitsgrads und/oder
- eine maximal zulässige Beschleunigung einer Geometrieänderung entlang zumindest eines Freiheitsgrads und/oder
- eine maximal zulässige Hubkraft für eine vom Kran angehobene oder anzuhebende Last
Zu bestimmen. Vorzugsweise kann die Kransteuerung dazu ausgebildet sein, eine Kipplastüberwachung des Krans zusätzlich in Abhängigkeit von dem erfassten Wert der Neigung zumindest einer Schwenkachse relativ zu zumindest einer vorgegebenen oder vorgebbaren Raumrichtung und/oder Raumebene durchzuführen.

Die Kransteuerung kann dazu ausgebildet sein, in Abhängigkeit von Sensorsignalen der am Kran verbauten Sensoren eine Kipplastüberwachung durchzuführen, wobei dazu Standmomente des Krans und Kippmomente des Krans bestimmbar sein können. Standmomente, die dem Kippen des Krans entgegen wirken, können grundsätzlich dem Produkt von Kräften wie etwa Gewichtskräften durch ein Eigengewicht des Krans und/oder eines Trägerfahrzeugs, und/oder eines Ballastgewichts, und einem Normalabstand zu einer Kippkante, welcher durch die Abmessungen einer Abstützung des Krans und/oder eines Trägerfahrzeugs gegeben sein kann, entsprechen. Kippmomente können grundsätzlich dem Produkt von Kräften wie etwa Gewichtskräften einer von dem Kran anzuhebenden oder angehobenen Last und/oder Gewichtskräften der Arme des Armsystems und deren Auslagerung entsprechen. Eine für unterschiedliche Geometrien, Neigungen und Belastungen des Armsystems erfolgende Bestimmung von Standmomenten des Krans und Kippmomenten des Krans kann beispielweise auf Basis von aus Versuchen und/oder Modellrechnungen gewonnen Daten erfolgen. Die entsprechenden Daten können in einem Speicher der Kransteuerung hinterlegt sein, beispielsweise in Form von Umsetzungstabellen und/oder einem Rechenmodell.

Mit dem zumindest einen Reduktionsfaktor kann
- die zur Kipplastüberwachung des Krans bestimmte maximal zulässige Geschwindigkeit einer Geometrieänderung entlang zumindest eines Freiheitsgrads und/oder
- die zur Kipplastüberwachung des Krans bestimmte maximal zulässige Beschleunigung einer Geometrieänderung entlang zumindest eines Freiheitsgrads und/oder
- die zur Kipplastüberwachung des Krans bestimmte maximal zulässige Hubkraft für eine vom Kran angehobene oder anzuhebende Last
beschränkt werden.

Für eine gegebene Geometrie und Neigung des Armsystems kann mit der dazu ausgebildeten Kransteuerung eine Kipplastüberwachung erfolgen und entsprechend dem erfassten Wert der Neigung zumindest einer Schwenkachse und den momentan erfassten Werten der Freiheitsgrade des Armsystems eine maximal zulässige Geschwindigkeit und/oder Beschleunigung und/oder Hubkraft bestimmt werden. Ausgehend von dieser maximal zulässigen Geschwindigkeit und/oder Beschleunigung und/oder Hubkraft kann mit dem zumindest einen zur Festigkeitsüberwachung bestimmten Reduktionsfaktor die maximal zulässige Geschwindigkeit und/oder Beschleunigung und/oder Hubkraft beschränkt werden.

Vorteilhaft kann der Kran zumindest einen Sensor zur Erfassung einer auf das Armsystem einwirkenden Kraft aufweisen und die Kransteuerung dazu ausgebildet sein, eine Kipplastüberwachung des Krans in Abhängigkeit der momentan erfassten Werte der Freiheitsgrade und dem erfassten Wert der auf das Armsystem einwirkenden Kraft durchzuführen. Vorzugsweise kann die Kransteuerung dazu ausgebildet sein, eine Kipplastüberwachung des Krans zusätzlich in Abhängigkeit von dem erfassten Wert der Neigung zumindest einer Schwenkachse relativ zu zumindest einer vorgegebenen oder vorgebbaren Raumrichtung und/oder Raumebene durchzuführen.

Ein Sensor zur Erfassung einer auf das Armsystem einwirkenden Kraft kann allgemein als Dehnungsmesstreifen, als kapazitiver Sensor oder als Piezo-Kraftaufnehmer ausgeführt sein. Ein Sensor zur Erfassung einer auf das Armsystem einwirkenden Kraft kann dynamische und/oder statische, auf Arme des Armsystems einwirkende Zug- und Druckbelastungen erfassen.

Ein Sensor zur Erfassung einer auf das Armsystem einwirkenden Kraft kann beispielsweise in Form zumindest eines Drucksensors in einem der Aktuatoren des Armsystems ausgebildet sein.

In einer vorteilhaften Ausführung kann der Kran zumindest einen Sensor zur Erfassung einer auf das Armsystem einwirkenden Kraft aufweisen und die Kransteuerung dazu ausgebildet sein, zur Festigkeitsüberwachung des Armsystems in Abhängigkeit von
- dem erfassten Wert der Neigung zumindest einer Schwenkachse relativ zu zumindest einer vorgegebenen oder vorgebbaren Raumrichtung und/oder Raumebene, und
- den momentan erfassten Werten der Freiheitsgrade des Armsystems und
- dem erfassten Wert der auf das Armsystem einwirkenden Kraft und
- einer Steifigkeit der Arme des Armsystems
eine elastische Verformung des Armsystems und den zumindest einen Reduktionsfaktor zu bestimmen.

Für eine gegebene Geometrie, Neigung und Belastung des Armsystems kann mit der zur Festigkeitsüberwachung ausgebildeten Kransteuerung eine dadurch bedingte elastische Verformung des Armsystems bestimmt werden und ein der Verformung entsprechender Reduktionsfaktor für die maximal zulässige Geschwindigkeit und/oder Beschleunigung und/oder Hubkraft bestimmt werden.

Eine für unterschiedliche Geometrien, Neigungen und Belastungen des Armsystems gegebene elastische Verformung des Armsystems kann für einen Kran beispielweise durch Versuche und/oder Modellrechnungen bestimmbar sein und entsprechend in einem Speicher der Kransteuerung hinterlegt sein, beispielsweise in Form von Umsetzungstabellen und/oder einem Rechenmodell.

Eine elastische Verformung des Armsystems kann beispielsweise durch einen Vergleich der erfassten Werte der Neigungen zumindest zwei der Schwenkachsen des Armsystems relativ zu zumindest einer vorgegebenen oder vorgebbaren Raumrichtung und/oder Raumebene bestimmbar sein.

Die Kransteuerung kann dazu ausgebildet sein, eine elastische Verformung des Armsystems durch Eigenmomente der Arme und eine elastische Verformung durch eine aufgebrachte Hubkraft für eine vom Kran angehobene oder anzuhebende Last zu bestimmen.

Für eine gegebene Geometrie, Neigung und Belastung des Armsystems kann vorteilhaft auch mit der zur Kipplastüberwachung ausgebildeten Kransteuerung eine dadurch bedingte elastische Verformung des Armsystems bestimmt werden und in der Bestimmung der maximal zulässigen Geschwindigkeit und/oder Beschleunigung und/oder Hubkraft berücksichtigt werden.

In einer vorteilhaften Ausführung kann die Kransteuerung dazu ausgebildet sein, eine Festigkeitsüberwachung des Armsystems in Abhängigkeit von dem erfassten Wert der Neigung der Schwenkachse der schwenkbaren Lagerung der Kransäule in der Kranbasis und dem erfassten Wert der Neigung der Schwenkachse der schwenkbaren Lagerung des Knickarms durchzuführen und den zumindest einen Reduktionsfaktor zu bestimmen. In einer solchen Ausführung kann eine Neigung der Schwenkachse der Kransäule, beispielsweise durch ein Aufstellen des Krans auf einem geneigten Untergrund, und eine elastische Verformung der Kransäule zur Bestimmung des zumindest einen Reduktionsfaktors erfasst werden.

In einer Ausführung des Armsystems mit einem schwenkbar an der Kransäule gelagerten Hauptarm kann die Kransteuerung dazu ausgebildet sein, eine Festigkeitsüberwachung des Armsystems in Abhängigkeit von dem erfassten Wert der Neigung der Schwenkachse der schwenkbaren Lagerung der Kransäule in der Kranbasis und dem erfassten Wert der Neigung der Schwenkachse der schwenkbaren Lagerung des Hauptarms durchzuführen und den zumindest einen Reduktionsfaktor zu bestimmen. Zusätzlich oder alternativ zum erfassten Wert der Neigung der Schwenkachse der schwenkbaren Lagerung des Hauptarms kann die Kransteuerung dazu ausgebildet sein, eine Festigkeitsüberwachung des Armsystems in Abhängigkeit von dem erfassten Wert der Neigung der Schwenkachse der schwenkbaren Lagerung des Knickarms durchzuführen.

Vorteilhaft kann die Kransteuerung dazu ausgebildet sein, eine Festigkeitsüberwachung des Armsystems zumindest in Abhängigkeit einer Winkelsumme des Werts des Freiheitsgrads der schwenkbaren Lagerung des Knickarms - welche je nach Ausführung des Armsystems am Hauptarm oder an der Kransäule erfolgt - durchzuführen und den zumindest einen Reduktionsfaktor zu bestimmen. Eine solche Winkelsumme kann im Wesentlichen die Steilheit der Stellung des Armsystems charakterisieren.

Bei einer Bildung einer Winkelsumme kann der Werts des Freiheitsgrad der schwenkbaren Lagerung des Knickarms an der Kransäule, und vorzugsweise zusätzlich der Wert der Komponente der Neigung der Schwenkachse der schwenkbaren Lagerung der Kransäule in der Kranbasis in einer Raumebene der schwenkbaren Lagerung des Knickarms an der Kransäule berücksichtigt werden.

Bei einer Bildung einer Winkelsumme kann für eine Ausführung des Armsystems mit einem Hauptarm kann der Wert des Freiheitsgrads der schwenkbaren Lagerung des Hauptarms an der Kransäule, der Werts des Freiheitsgrad der schwenkbaren Lagerung des Knickarms am Hauptarm, und vorzugsweise zusätzlich der Wert der Komponente der Neigung der Schwenkachse der schwenkbaren Lagerung der Kransäule in der Kranbasis in einer Raumebene der schwenkbaren Lagerung des Hauptarms an der Kransäule berücksichtigt werden.

Bei Stellungen und Geometrien des Armsystems mit einer großen Winkelsumme steigt die Belastung auf die Struktur des Armsystems. Bei einer zusätzlichen Neigung des Armsystems kann eine signifikante elastische Verformung des Armsystems auftreten, wodurch die Struktur des Armsystems zusätzlich belastet wird. Eine Kipplastüberwachung kann dabei eine maximal zulässige Geschwindigkeit und/oder Beschleunigung und/oder Hubkraft bestimmen, welche aber die Festigkeit des Armsystems überschreitet. Eine zur Festigkeitsüberwachung des Armsystems ausgebildete Kransteuerung kann einen Reduktionsfaktor bestimmen und die maximal zulässige Geschwindigkeit und/oder Beschleunigung und/oder Hubkraft beschränken.

Eine Beschränkung der maximal zulässigen Geschwindigkeit und/oder Beschleunigung und/oder Hubkraft mit dem Reduktionsfaktor kann bevorzugt für eine große Winkelsumme verstärkt erfolgen. In anderen Worten kann die maximal zulässige Geschwindigkeit und/oder Beschleunigung und/oder Hubkraft umso stärker beschränkt werden, je größer die Winkelsumme ist. Eine Beschränkung der maximal zulässigen Geschwindigkeit und/oder Beschleunigung und/oder Hubkraft mit dem Reduktionsfaktor kann überproportional zu der Winkelsumme erfolgen.

Ein Reduktionsfaktor kann ein multiplikativer Faktor mit einem Wert in einem Bereich von 0 bis 1 sein, wobei der Wert des Reduktionsfaktors umso kleiner ausfällt, je größer die Winkelsumme ist.

Die Kransteuerung dazu kann dazu ausgebildet sein, in der Winkelsumme zusätzlich einen Wert der durch einen Sensor erfasste Komponente der Neigung der Schwenkachse der schwenkbaren Lagerung der Kransäule in der Kranbasis in einer Raumebene der schwenkbaren Lagerung des Knickarms oder des Hauptarms an der Kransäule einzubeziehen. Dadurch kann eine von der Schwenkstellung der Kransäule relativ zur Kranbasis abhängige Neigung in der Winkelsumme berücksichtigt werden.

Analog zu einer Stellung des Armsystems mit einer großen Winkelsumme kann bei einer Stellung des Armsystems mit einer großen Auslagerung eine Belastung der Struktur durch eine elastische Verformung des Armsystems auftreten.

Die Kransteuerung kann dazu ausgebildet sein, eine Festigkeitsüberwachung des Armsystems in Abhängigkeit von dem erfassten Wert des Freiheitsgrads der verschiebbaren Lagerung eines Schubarms im Knickarm durchzuführen und den zumindest einen Reduktionsfaktor zu bestimmen.

Eine Beschränkung der maximal zulässigen Geschwindigkeit und/oder Beschleunigung und/oder Hubkraft mit dem Reduktionsfaktor kann bevorzugt für einen großen erfassten Wert des Freiheitsgrads der verschiebbaren Lagerung des Schubarms verstärkt erfolgen. In anderen Worten kann die maximal zulässige Geschwindigkeit und/oder Beschleunigung und/oder Hubkraft umso stärker beschränkt werden, je größer der erfasste Wert des Freiheitsgrads der verschiebbaren Lagerung des Schubarms ist. Eine Beschränkung der maximal zulässigen Geschwindigkeit und/oder Beschleunigung und/oder Hubkraft mit dem Reduktionsfaktor kann proportional oder überproportional, in anderen Worten linear oder stärker als linear, zu dem erfassten Wert des Freiheitsgrads der verschiebbaren Lagerung des Schubarms erfolgen.

Ein Reduktionsfaktor kann ein multiplikativer Faktor mit einem Wert in einem Bereich von 0 bis 1 sein, wobei der Wert des Reduktionsfaktors umso kleiner ausfällt, je größer der erfasste Wert des Freiheitsgrads der verschiebbaren Lagerung des Schubarms ist.

In einer vorteilhaften Ausbildung des Krans kann eine in Bereiche eingeteilte Beschränkung der maximal zulässigen Geschwindigkeit und/oder Beschleunigung und/oder Hubkraft mit dem Reduktionsfaktor erfolgen.

Der Reduktionsfaktor kann ein multiplikativer Faktor mit einem Wert in einem Bereich von 0 bis 1 sein, wobei die Kransteuerung dazu ausgebildet sein kann,
- für einen erfassten Wert der Neigung unterhalb eines ersten Grenzwerts, beispielsweise für eine Neigung unterhalb 1° zur Horizontalen, den Reduktionsfaktor mit dem Wert 1 zu bestimmen und
- für einen erfassten Wert der Neigung oberhalb des ersten und unterhalb eines zweiten Grenzwerts, beispielsweise für eine Neigung zwischen 1° zur Horizontalen und 2° zur Horizontalen, den Reduktionsfaktor zwischen dem Wert 1 und dem für den zweiten Grenzwert der der Neigung und den momentan erfassten Werten der Freiheitsgrade des Armsystems bestimmten Reduktionsfaktor zu interpolieren und
- für einen erfassten Wert der Neigung oberhalb des zweiten Grenzwerts, beispielsweise für eine Neigung über 2° zur Horizontalen, den Reduktionsfaktor in Abhängigkeit von dem erfassten Wert der Neigung und den momentan erfassten Werten der Freiheitsgrade des Armsystems festzulegen.

Dadurch kann bei einer stufenlosen Bestimmung des Reduktionsfaktors ein sprunghafter Anstieg der Beschränkung vermieden werden.

Schutz wird auch begehrt für ein Verfahren zur Festigkeitsüberwachung des Armsystems des zuvor beschriebenen Krans. Durch die dazu ausgebildete Kransteuerung kann
- ein Erfassen der momentanen Werte der Freiheitsgrade des Armsystems erfolgen
- ein Erfassen des Werts der Neigung zumindest einer Schwenkachse relativ zu zumindest einer vorgegebenen oder vorgebbaren Raumrichtung und/oder Raumebene erfolgen
- zumindest einen Reduktionsfaktor in Abhängigkeit von dem erfassten Wert der Neigung zumindest einer Schwenkachse und von den momentan erfassten Werten der Freiheitsgrade des Armsystems bestimmt werden
- mit dem Reduktionsfaktor eine Beschränkung
   der maximal zulässigen Geschwindigkeit einer Geometrieänderung entlang zumindest eines Freiheitsgrads erfolgen und/oder
   der maximal zulässigen Beschleunigung einer Geometrieänderung entlang zumindest eines Freiheitsgrads erfolgen und/oder
   der maximal zulässigen Hubkraft für eine vom Kran angehobene oder anzuhebende Last erfolgen.

Eine Beschränkung der maximal zulässigen Geschwindigkeit und/oder Beschleunigung und/oder Hubkraft mit dem Reduktionsfaktor kann bevorzugt für einen großen Wert einer erfassten Neigung verstärkt erfolgen. In anderen Worten kann die maximal zulässige Geschwindigkeit und/oder Beschleunigung und/oder Hubkraft umso stärker beschränkt werden, je größer der Wert einer erfassten Neigung ist. Eine Beschränkung der maximal zulässigen Geschwindigkeit und/oder Beschleunigung und/oder Hubkraft mit dem Reduktionsfaktor kann proportional oder überproportional zu dem Wert der erfassten Neigung erfolgen.

Ein Reduktionsfaktor kann ein multiplikativer Faktor mit einem Wert in einem Bereich von 0 bis 1 sein, wobei der Wert des Reduktionsfaktors umso kleiner ausfällt, je größer der Wert einer erfassten Neigung ist.

Das Verfahren kann eine Kipplastüberwachung des Krans umfassen, wobei die dazu konfigurierte Kransteuerung in Abhängigkeit der momentan erfassten Werte der Freiheitsgrade des Armsystems, und vorzugsweise dem erfassten Wert der Neigung zumindest einer Schwenkachse relativ zu zumindest einer vorgegebenen oder vorgebbaren Raumrichtung und/oder Raumebene und ggf. einem erfassten Wert der auf das Armsystem einwirkenden Kraft,
- eine maximal zulässige Geschwindigkeit einer Geometrieänderung entlang zumindest eines Freiheitsgrads und/oder
- eine maximal zulässige Beschleunigung einer Geometrieänderung entlang zumindest eines Freiheitsgrads und/oder
- eine maximal zulässige Hubkraft für eine vom Kran angehobene oder anzuhebende Last
bestimmen kann.

Eine Bestimmung des Reduktionsfaktors zur Festigkeitsüberwachung durch die Festigkeitsüberwachung kann im Wesentlichen unabhängig von der Bestimmung der maximal zulässigen Geschwindigkeit und/oder Beschleunigung und/oder Hubkraft durch die Kipplastüberwachung erfolgen. Insbesondere kann die zeitliche Reihenfolge der Bestimmungen unabhängig voneinander erfolgen.

Mit dem zumindest einen Reduktionsfaktor kann eine Beschränkung
- der zur Kipplastüberwachung des Krans bestimmten maximal zulässigen Geschwindigkeit einer Geometrieänderung entlang zumindest eines Freiheitsgrads und/oder
- der zur Kipplastüberwachung des Krans bestimmten maximal zulässigen Beschleunigung einer Geometrieänderung entlang zumindest eines Freiheitsgrads und/oder
- der zur Kipplastüberwachung des Krans bestimmten maximal zulässigen Hubkraft für eine vom Kran angehobene oder anzuhebende Last
erfolgen.

In einer vorteilhaften Ausführung des Verfahrens zur Festigkeitsüberwachung eine wie zuvor beschriebene eine elastische Verformung des Armsystems und zumindest ein diese beinhaltender Reduktionsfaktor bestimmt werden.

Das Verfahren zur Festigkeitsüberwachung kann das Bestimmen einer Winkelsumme, welche zumindest den Wert des Freiheitsgrads der schwenkbaren Lagerung des Knickarms beinhaltet, umfassen, wobei zumindest ein die Winkelsumme beinhaltender Reduktionsfaktor bestimmt werden kann.

Schutz wird auch begehrt für ein Computerprogrammprodukt, umfassend Befehle, die bewirken, dass der zuvor beschriebene Kran mit der dazu ausgebildeten Kransteuerung ein wie zuvor beschriebenes Verfahren zur Festigkeitsüberwachung ausführt.

Befehle eines Computerprogrammprodukts können eine Recheneinheit veranlassen, aus einer Speichereinheit, welche mit der Recheneinheit in einer Datenverbindung steht oder in eine solche bringbar ist, ein wie zuvor beschriebenes Verfahren auszuführen.

Befehle des Computerprogrammprodukts können beispielsweise in wenigstens einer Speichereinheit der Kransteuerung hinterlegt sein und durch wenigstens eine Recheneinheit der Kransteuerung ausgeführt werden.

Auch wird Schutz begehrt für ein Datenträgersignal, welches ein zuvor beschriebenes Computerprogrammprodukt überträgt.

Schutz wird auch begehrt für ein Fahrzeug, insbesondere Schienenfahrzeug, Straßenfahrzeug, Raupenfahrzeug oder Zweiwegefahrzeug, mit einem wie zuvor beschriebenen Kran. Der Kran kann mit der Kranbasis auf einem Rahmen des Fahrzeugs montierbar sein.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigt:
- Fig. 1: eine Ausführung eines Krans
- Fig. 2: schematisch ein Verfahren zur Festigkeitsüberwachung des Armsystems des Krans
- Fig. 3a bis 3f: Seitansichten zu unterschiedlichen Ausführungen eines Fahrzeugs mit einem Kran mit unterschiedlichen Ausführungen des Armsystems
- Fig. 4a bis 4c: Rückansichten zu unterschiedlichen Ausführungen eines Fahrzeugs mit einem Kran
- Fig. 5a bis 5f: weitere Rückansichten zu unterschiedlichen Ausführungen eines Fahrzeugs mit einem Kran mit unterschiedlichen Ausführungen des Armsystems, wobei eine größere elastische Verformung des Armsystems vorliegt
- Fig. 6: exemplarisch den Verlauf eines Reduktionsfaktors in Abhängigkeit einer Neigung und einer Winkelsumme
- Fig. 7: ein Traglastdiagramm für eine unterschiedliche Neigungen der Schwenkachse der schwenkbaren Lagerung des Hauptarms

Figur 1 zeigt eine Ausführung eines Krans 7 in Form eines Knickarmkrans mit einem mehrere Arme aufweisenden Armsystem. Das Armsystem weist in der gezeigten Ausführung
- eine in einer Kranbasis 1 um eine Schwenkachse a2 verschwenkbar gelagerte Kransäule 2, welche durch ihre verschwenkbare Lagerung einen mit einem Sensor S2 erfassbaren Freiheitsgrad φ aufweist,
- einen Hauptarm 3, welcher an der Kransäule 2 um eine Schwenkachse a3 verschwenkbar gelagert ist und durch seine verschwenkbare Lagerung einen mit einem Sensor S3 erfassbaren Freiheitsgrad α aufweist,
- einen Knickarm 4, welcher am Hauptarm 3 um eine Schwenkachse a4 verschwenkbar gelagert ist und durch seine verschwenkbare Lagerung einen mit einem Sensor S4 erfassbaren Freiheitsgrad β aufweist, und
- zumindest einen Schubarm 5, welcher im Knickarm 4 verschiebbar gelagert ist und durch seine verschiebbare Lagerung einen mit einem Sensor S5 erfassbaren Freiheitsgrad L aufweist,
auf.

Der Kran 7 kann einen Sensor S1 zur Erfassung einer Neigung n2 der Schwenkachse a2 der schwenkbaren Lagerung der Kransäule 2 in der Kranbasis 1 relativ zu zumindest einer vorgegebenen oder vorgebbaren Raumrichtung H, V und/oder Raumebene aufweisen. Vorzugsweise kann eine Neigung n2 der Schwenkachse a2 der schwenkbaren Lagerung der Kransäule 2 in der Kranbasis 1 relativ zur Vertikalen V erfasst werden. Eine Neigung n2 der Kransäule 2 kann durch Erfassung einer Neigung der Kranbasis 1 erfassbar sein, wobei die Neigung relativ zur Horizontalen H erfasst werden kann.

Der Kran 7 kann einen Sensor S6 zur Erfassung einer Neigung n3 der Schwenkachse a3 der schwenkbaren Lagerung des Hauptarms 3 an der Kransäule 2 relativ zu zumindest einer vorgegebenen oder vorgebbaren Raumrichtung H, V und/oder Raumebene aufweisen. Vorzugsweise kann eine Neigung n3 der Schwenkachse a3 der schwenkbaren Lagerung des Hauptarms 3 an der Kransäule 2 relativ zur Horizontalen H erfasst werden. Der Kran 7 kann einen Sensor S9 zur Erfassung einer Neigung n4 der Schwenkachse a4 der schwenkbaren Lagerung des Knickarms 4 relativ zu zumindest einer vorgegebenen oder vorgebbaren Raumrichtung H, V und/oder Raumebene aufweisen. Vorzugsweise kann eine Neigung n4 der Schwenkachse a4 der schwenkbaren Lagerung des Knickarms 4 am Hauptarm 3 relativ zur Horizontalen H erfasst werden.

Die Arme des Armsystems können relativ zueinander mit Aktuatoren, beispielsweise Hydraulikzylindern, bewegbar sein. Der Hauptarm 3 kann relativ zur Kransäule 2 durch einen Hauptaktuator 10 bewegbar sein. Der Knickarm 4 kann relativ zum Hauptarm 3 durch einen Knickaktuator 11 bewegbar sein. Zur Veränderung der Geometrie des Armsystems kann die Kransteuerung 6 Steuerbefehle an Aktuatoren 10, 11 des Armsystems ausgeben, wobei durch die Kransteuerung 6 auf Basis von am Armsystem verbauten Sensoren S1, S2, S3, S4, S5, S6, S7, S8, S9 eine momentane Geometrie des Armsystems auf Basis der Freiheitsgrade α, β, φ, L des Armsystems erfassbar sein kann.

Zur Erfassung einer auf das Armsystem einwirkenden Kraft kann der Kran 7 Sensoren S7, S8 zur Erfassung von Betriebsparametern des Krans 7, insbesondere der Aktuatoren 10, 11, aufweisen. Die Sensoren S7, S8 können als Kraftsensoren ausgebildet sein. Bei einer Ausführung der Aktuatoren 10, 11 als Hydraulikzylinder können die Sensoren S7, S8 als Drucksensoren ausgebildet sein.

Die Kransteuerung 6 kann wenigstens eine Recheneinheit 9 und wenigstens eine Speichereinheit 8 aufweisen. Die Recheneinheit 9 kann mit der Speichereinheit 8 in einer Datenverbindung stehen oder in eine solche bringbar sein. Die Kransteuerung 6 kann über mehrere Signaleingänge verfügen, welchen Sensorsignale der am Kran 7 verbauten Sensoren S1, S2, S3, S4, S5, S6, S7, S8, S9 zugeführt werden können und in Form von Sensordaten in einer Speichereinheit 8 der Kransteuerung 6 abgespeichert werden können.

In einer alternativen Ausführung kann das Armsystem des Krans 7 einen an einer Kranbasis 1 schwenkbar gelagerten Knickarm 4 ausweisen. Eine solche Ausführung kann im Wesentlichen der in Figur 1 gezeigten Ausführung ohne einen Hauptarm 3 entsprechen. Der Knickarm 4 kann dabei, wie etwa in den Figuren 3d bis 3f und 5d bis 5f dargestellt, an der Kransäule 2 um eine Schwenkachse a4 verschwenkbar gelagert sein und durch seine verschwenkbare Lagerung einen mit einem Sensor S4 erfassbaren Freiheitsgrad β aufweisen.

Die Kransteuerung 6 ist dazu ausgebildet, eine Festigkeitsüberwachung des Armsystems in Abhängigkeit von
- dem erfassten Wert der Neigung n2, n3, n4 zumindest einer Schwenkachse a2, a3, a4 relativ zu zumindest einer vorgegebenen oder vorgebbaren Raumrichtung und/oder Raumebene, und
- den momentan erfassten Werten der Freiheitsgrade α, β, φ, L des Armsystems
   durchzuführen und zumindest einen Reduktionsfaktor f zu bestimmen und mit dem zumindest einen Reduktionsfaktor f
- eine maximal zulässige Geschwindigkeit einer Geometrieänderung entlang zumindest eines Freiheitsgrads α, β, φ, L und/oder
- eine maximal zulässige Beschleunigung einer Geometrieänderung entlang zumindest eines Freiheitsgrads α, β, φ, L und/oder
- eine maximal zulässige Hubkraft für eine vom Kran 7 angehobene oder anzuhebende Last 14
zu beschränken.

Dabei kann eine maximal zulässige zeitliche Änderungsrate zumindest eines Freiheitsgrads α, β, φ, L der Bewegbarkeit des Armsystems, und/oder eine maximal zulässige zeitliche Änderungsrate einer zeitlichen Änderungsrate zumindest eines Freiheitsgrads α, β, φ, L der Bewegbarkeit des Armsystems, und/oder zumindest ein Freiheitsgrad α, β, φ, L der Bewegbarkeit des Armsystems, und/oder eine durch zumindest einen Sensor S7, S8 erfasste auf das Armsystem einwirkende Kraft beschränkt werden.

Dabei können Befehle eines Computerprogrammprodukts, welche in wenigstens einer Speichereinheit 8 der Kransteuerung 6 hinterlegbar sind und durch wenigstens eine Recheneinheit 9 der Kransteuerung 6 ausführbar sind, eine Recheneinheit 9 der Kransteuerung 6 veranlassen, aus einer Speichereinheit 8, welche mit der Recheneinheit 9 in einer Datenverbindung steht oder in eine solche bringbar ist, ein in Figur 2 schematisch dargestelltes Verfahren zur Festigkeitsüberwachung des Armsystems des Krans 7 auszuführen. Das Computerprogrammprodukt kann zur Kransteuerung 6 durch ein Datenträgersignal übertragen werden.

Bei einem wie im Flussdiagramm der Figur 2 illustrierten Verfahren zur Festigkeitsüberwachung des Armsystems des Krans 7 durch die dazu ausgebildete Kransteuerung 6 kann
- ein Erfassen i der momentanen Werte der Freiheitsgrade α, β, φ, L des Armsystems erfolgen,
- ein Erfassten ii des Werts der Neigung n2, n3, n4 zumindest einer Schwenkachse a2, a3, a4 relativ zu zumindest einer vorgegebenen oder vorgebbaren Raumrichtung H, V und/oder Raumebene erfolgen,
- eine Bestimmung iii zumindest eines Reduktionsfaktors f in Abhängigkeit von dem erfassten Wert der Neigung n2, n3, n4 zumindest einer Schwenkachse a2, a3, a4 und von den momentan erfassten Werten der Freiheitsgrade α, β, φ, L des Armsystems erfolgen, und
- mit dem Reduktionsfaktor f eine Beschränkung iv
   der maximal zulässigen Geschwindigkeit einer Geometrieänderung entlang zumindest eines Freiheitsgrads α, β, φ, L erfolgen und/oder
   der maximal zulässigen Beschleunigung einer Geometrieänderung entlang zumindest eines Freiheitsgrads α, β, φ, L erfolgen und/oder
   der maximal zulässigen Hubkraft für eine vom Kran 7 angehobene oder anzuhebende Last 14 erfolgen.

Eine maximal zulässigen Geschwindigkeit einer Geometrieänderung entlang zumindest eines Freiheitsgrads α, β, φ, L und/oder eine maximal zulässige Beschleunigung einer Geometrieänderung entlang zumindest eines Freiheitsgrads α, β, φ, L und/oder eine maximal zulässige Hubkraft für eine vom Kran 7 angehobene oder anzuhebende Last 14 kann von der dazu ausgebildeten Kransteuerung 6 für eine Kipplastüberwachung des Krans 7 in Abhängigkeit der momentan erfassten Werte der Freiheitsgrade α, β, φ, L des Armsystems, und vorzugsweise dem erfassten Wert der Neigung n2, n3, n4 zumindest einer Schwenkachse a2, a3, a4 relativ zu zumindest einer vorgegebenen oder vorgebbaren Raumrichtung H, V und/oder Raumebene und ggf. einem durch zumindest einen Sensor S7, S8 erfassten Wert der auf das Armsystem einwirkenden Kraft bestimmt v werden.

Für eine gegebene Geometrie, Neigung und Belastung des Armsystems des Krans 7 kann mit der zur Festigkeitsüberwachung ausgebildeten Kransteuerung 6 eine dadurch bedingte elastische Verformung des Armsystems bestimmt werden und ein der Verformung entsprechender Reduktionsfaktor f für die maximal zulässige Geschwindigkeit und/oder Beschleunigung und/oder Hubkraft bestimmt werden.

Analog kann für eine gegebene Geometrie, Neigung und Belastung des Armsystems des Krans 7 auch mit der zur Kipplastüberwachung ausgebildeten Kransteuerung 6 eine dadurch bedingte elastische Verformung des Armsystems bestimmt werden und in der Bestimmung der maximal zulässigen Geschwindigkeit und/oder Beschleunigung und/oder Hubkraft berücksichtigt werden.

Eine elastische Verformung des Armsystems des Krans 7 kann durch Eigenmomente der Arme und durch eine aufgebrachte Hubkraft für eine vom Kran 7 angehobene oder anzuhebende Last 14 bedingt sein.

Figur 3a zeigt eine Seitenansicht eines als Zweiwegefahrzeug ausgebildeten Fahrzeugs 12 mit einem darauf angeordneten Kran 7, wobei die Ausführung des Krans 7 im Wesentlichen jener der Figur 1 entspricht. Figur 4a zeigt eine Rückansicht der Figur 3a, wobei zusätzlich zumindest ein Schubarm 5 des Knickarms 4 ausgefahren wurde. Das Fahrzeug 12 ist auf einem in Längsrichtung (siehe Figur 3a) und Querrichtung (siehe Figur 4a) des Fahrzeugs 12 geneigten Gleis 13 abgestellt.

Figur 3b zeigt eine Seitenansicht eines als Schienenfahrzeug ausgebildeten Fahrzeugs 12 mit einem darauf angeordneten Kran 7, wobei die Ausführung des Krans 7 im Wesentlichen jener der Figur 1 entspricht. Figur 4b zeigt eine Rückansicht der Figur 3b, wobei zusätzlich zumindest ein Schubarm 5 des Knickarms 4 ausgefahren wurde. Das Fahrzeug 12 ist auf einem in Längsrichtung (siehe Figur 3b) und Querrichtung (siehe Figur 4b) des Fahrzeugs 12 geneigten Gleis 13 abgestellt.

Figur 3c zeigt eine Seitenansicht eines als Straßenfahrzeug ausgebildeten Fahrzeugs 12 mit einem darauf angeordneten Kran 7, wobei die Ausführung des Krans 7 im Wesentlichen jener der Figur 1 entspricht. Figur 4c zeigt eine Rückansicht der Figur 3c, wobei zusätzlich zumindest ein Schubarm 5 des Knickarms 4 ausgefahren wurde. Das Fahrzeug 12 ist auf einer in Längsrichtung (siehe Figur 3c) und Querrichtung (siehe Figur 4c) des Fahrzeugs 12 geneigten Fahrbahn 15 abgestellt.

In den Figuren 3d, 3e und 3f sind zu den Figuren 3a, 3b und 3c analoge Darstellungen gezeigt, wobei der Kran 7 eine Ausführung des Armsystems mit einem an einer Kransäule 2 schwenkbar gelagerten Knickarm 4 ausweist. Entsprechende Rückansichten mit einem stark verformten Armsystem sind in den Figuren 5d, 5e und 5f gezeigt.

Wie dargestellt, kann die Komponente der Neigung n2 der Schwenkachse a2 der schwenkbaren Lagerung der Kransäule 2 in der Kranbasis 1 relativ zu der in Richtung der Längsachse ausgerichteten Horizontalen H, gegebenenfalls gemessen gegenüber der Vertikalen V, kann durch den Sensor S1 erfasst werden. Vorzugsweise kann eine Neigung n2 der Schwenkachse a2 der schwenkbaren Lagerung der Kransäule 2 in der Kranbasis 1 relativ zur Vertikalen V erfasst werden. Eine Neigung n2 der Kransäule 2 kann auch durch Erfassung einer Neigung der Kranbasis 1 erfassbar sein.

In den Figuren 3a bis 3c ist eine Variante der Bildung einer Winkelsumme S des Werts des Freiheitsgrads α der schwenkbaren Lagerung des Hauptarms 3 an der Kransäule 2 und des Werts des Freiheitsgrad β der schwenkbaren Lagerung des Knickarms 4 am Hauptarm 3 illustriert, wobei zusätzlich ein Wert der durch einen Sensor S1 erfasste Komponente der Neigung der Schwenkachse a2 der schwenkbaren Lagerung der Kransäule 2 in der Kranbasis 1 in einer Raumebene der schwenkbaren Lagerung des Hauptarms 3 an der Kransäule 2 - im gezeigten Fall ist dies die Neigung n1 der Schwenkachse a2 gegenüber der Vertikalen V - in der Winkelsumme S berücksichtigt wird. Zur Bildung der Winkelsumme S können der Wert der Neigung n2 gegenüber der Horizontalen H, der darüber hinausgehende Anteil α1 des Freiheitsgrads α und der darüber hinausgehende Anteil β1 des Freiheitsgrads β addiert werden. Eine solche Winkelsumme S kann im Wesentlichen die Steilheit der Stellung des Armsystems charakterisieren.

Für eine Ausführung des Armsystems, bei welcher der Knickarm 4 direkt an der Kransäule 2 gelagert ist, kann die Bildung der Winkelsumme S analog erfolgen. Dabei versteht es sich von selbst, dass ein Wert eines Freiheitsgrads α einer schwenkbaren Lagerung eines Hauptarms 3 an der Kransäule 2 in der Winkelsumme S nicht auftritt.

In den Figuren 4a bis 4c sind Rückansichten des Fahrzeugs 12 mit einem darauf angeordneten Kran 7 gezeigt.

Die Komponente der Neigung n2 der Schwenkachse a2 der schwenkbaren Lagerung der Kransäule 2 in der Kranbasis 1 relativ zu der in Richtung der Querachse des Fahrzeugs 12 ausgerichteten Horizontalen H, gegebenenfalls gemessen gegenüber der Vertikalen V, kann durch den Sensor S1 erfasst werden. Vorzugsweise kann eine Neigung n2 der Schwenkachse a2 der schwenkbaren Lagerung der Kransäule 2 in der Kranbasis 1 relativ zur Vertikalen V erfasst werden. Eine Neigung n2 der Kransäule 2 kann auch durch Erfassung einer Neigung der Kranbasis 1 erfassbar sein.

Mit einem Sensor S6 kann eine Neigung n3 der Schwenkachse a3 der schwenkbaren Lagerung des Hauptarms 3 an der Kransäule 2 relativ zu zumindest einer vorgegebenen oder vorgebbaren Raumrichtung H, V und/oder Raumebene erfasst werden. Vorzugsweise kann eine Neigung n3 der Schwenkachse a3 der schwenkbaren Lagerung des Hauptarms 3 an der Kransäule 2 relativ zur Horizontalen H erfasst werden.

Mit einem Sensor S9 kann eine Neigung n4 der Schwenkachse a4 der schwenkbaren Lagerung des Knickarms 4 am Hauptarm 3 relativ zu zumindest einer vorgegebenen oder vorgebbaren Raumrichtung H, V und/oder Raumebene erfasst werden. Vorzugsweise kann eine Neigung n4 der Schwenkachse a4 der schwenkbaren Lagerung des Knickarms 4 am Hauptarm 3 relativ zur Horizontalen H erfasst werden.

Mit einem Sensor S5 kann ein Wert des Freiheitsgrads L, also die Schubstellung des zumindest einen Schubarms 5, erfasst werden.

Eine elastische Verformung des Armsystems kann beispielsweise durch einen Vergleich der erfassten Werte der Neigungen n2, n3, n4 zumindest zwei der Schwenkachsen a2, a3, a4 des Armsystems relativ zu zumindest einer vorgegebenen oder vorgebbaren Raumrichtung H, V und/oder Raumebene bestimmbar sein.

In den Figuren 5a bis 5c und 5d bis 5f Rückansichten des Fahrzeugs 12 mit einem darauf angeordneten Kran 7 gezeigt, wobei durch größere Werte der Neigungen n2, n3, n4 - etwa durch eine größere Neigung des zum Abstellen verwendeten Untergrunds - und/oder eine höhere Belastung des Armsystems durch eine aufgenommene Last 14 eine größere elastische Verformung des Armsystems vorliegt. Durch einen Vergleich der erfassten Werte der Neigungen n2, n3, n4 zumindest zwei der Schwenkachsen a2, a3, a4 des Armsystems kann, gegebenenfalls unter Einbeziehung einer Belastung des Armsystems durch eine aufgenommene Last 14, die elastische Verformung des Armsystems bestimmbar sein. Dabei kann mit der zur Festigkeitsüberwachung ausgebildeten Kransteuerung 6 ein der größeren Verformung entsprechender größerer Reduktionsfaktor f für die maximal zulässige Geschwindigkeit und/oder Beschleunigung und/oder Hubkraft bestimmbar sein. Bei einem wie im Flussdiagramm der Figur 2 illustrierten Verfahren zur Festigkeitsüberwachung des Armsystems des Krans 7 durch die dazu ausgebildete Kransteuerung 6 kann
- ein Erfassen i der momentanen Werte der Freiheitsgrade α, β, φ, L des Armsystems erfolgen,
- ein Erfassten ii des Werts der Neigung n2, n3, n4 zumindest einer Schwenkachse a2, a3, a4 relativ zu zumindest einer vorgegebenen oder vorgebbaren Raumrichtung H, V und/oder Raumebene erfolgen,
- eine Bestimmung iii zumindest eines Reduktionsfaktors f in Abhängigkeit von dem erfassten Wert der Neigung n2, n3, n4 zumindest einer Schwenkachse a2, a3, a4 und von den momentan erfassten Werten der Freiheitsgrade α, β, φ, L des Armsystems erfolgen, und
- mit dem Reduktionsfaktor f eine Beschränkung iv
   der maximal zulässigen Geschwindigkeit einer Geometrieänderung entlang zumindest eines Freiheitsgrads α, β, φ, L erfolgen und/oder
   der maximal zulässigen Beschleunigung einer Geometrieänderung entlang zumindest eines Freiheitsgrads α, β, φ, L erfolgen und/oder
   der maximal zulässigen Hubkraft für eine vom Kran 7 angehobene oder anzuhebende Last 14 erfolgen.

Dabei kann die maximal zulässige Geschwindigkeit und/oder Beschleunigung und/oder Hubkraft von der dazu ausgebildeten Kransteuerung 6 für eine Kipplastüberwachung des Krans 7 in Abhängigkeit der momentan erfassten Werte der Freiheitsgrade α, β, φ, L des Armsystems, und vorzugsweise dem erfassten Wert der Neigung n2, n3, n4 zumindest einer Schwenkachse a2, a3, a4 relativ zu zumindest einer vorgegebenen oder vorgebbaren Raumrichtung und/oder Raumebene und ggf. einem durch zumindest einen Sensor S7, S8 erfassten Wert der auf das Armsystem einwirkenden Kraft, bestimmt v worden sein.

In der in den Figuren 4a bis 4c gezeigten Geometrie des Armsystems kann auf Grund des gegenüber den Figuren 3a bis 3c weiter ausgefahrenen Schubarms 5 ein kleinerer Reduktionsfaktor f vorliegen und damit eine größere Beschränkung der maximal zulässigen Geschwindigkeit und/oder Beschleunigung und/oder Hubkraft erfolgen.

Figur 6 illustriert exemplarisch den Verlauf eines Reduktionsfaktors f für unterschiedliche Werte der mit einem Sensor S6 erfassbaren Neigung n3 der Schwenkachse a3 der schwenkbaren Lagerung des Hauptarms 3 an der Kransäule 2 relativ zu zumindest einer vorgegebenen oder vorgebbaren Raumrichtung H, V und/oder Raumebene und unterschiedliche Winkelsummen S. Analog kann ein solcher Verlauf eines Reduktionsfaktors f für unterschiedliche Werte der mit einem Sensor S9 erfassbaren Neigung n4 der Schwenkachse a4 der schwenkbaren Lagerung des Knickarms 4 - je nach Ausführung des Armsystems an der Kransäule 2 oder dem Hauptarm 3 - relativ zu zumindest einer vorgegebenen oder vorgebbaren Raumrichtung H, V und/oder Raumebene und unterschiedliche Winkelsummen S gelten.

Der Reduktionsfaktor f ist dabei ein multiplikativer Faktor mit einem Wert zwischen 0 und 1. Eine maximal zulässige Geschwindigkeit und/oder Beschleunigung und/oder Hubkraft kann durch den Reduktionsfaktor f gemeinsam beschränkbar sein. Es soll nicht ausgeschlossen sein, dass eine maximal zulässige Geschwindigkeit und/oder Beschleunigung und/oder Hubkraft kann durch einen jeweiligen eigenen Reduktionsfaktor beschränkbar ist oder sind. Ein Reduktionsfaktor f kann in Kombination mit oder in Abhängigkeit von anderen erfassten Neigungen von Schwenkachsen des Armsystems bestimmt werden.

Figur 6 zeigt zunächst eine einen konstanten Wert aufweisenden Linie. Bei einer wie im Stand der Technik bekannten Kransteuerung erfolgt hier keine Erfassung und Berücksichtigung einer Neigung n3 der Schwenkachse a3 der schwenkbaren Lagerung des Hauptarms 3 an der Kransäule 2 und/oder einer Neigung 4 der Schwenkachse a4 der schwenkbaren Lagerung des Knickarms 4, wodurch auch keine neigungs- und geometrieabhängige Beschränkung einer maximal zulässigen Geschwindigkeit und/oder Beschleunigung und/oder Hubkraft erfolgt.

Die Punktlinie in Figur 6 zeigt den Verlauf eines Reduktionsfaktors f für unterschiedliche Werte der mit einem Sensor S6 erfassbaren Neigung n3 und/oder der mit einem Sensor S9 erfassbaren Neigung n4 für eine Stellung des Armsystems des Kran 7, welche eine Winkelsumme S von 0° aufweist.

Die Strichpunktlinie in Figur 6 zeigt den Verlauf eines Reduktionsfaktors f für unterschiedliche Werte der mit einem Sensor S6 erfassbaren Neigung n3 und/oder der mit einem Sensor S9 erfassbaren Neigung n4 für eine Stellung des Armsystems des Kran 7, welche eine Winkelsumme S von 30° aufweist.

Die Strichzweipunktlinie in Figur 6 zeigt den Verlauf eines Reduktionsfaktors f für unterschiedliche Werte der mit einem Sensor S6 erfassbaren Neigung n3 und/oder der mit einem Sensor S9 erfassbaren Neigung n4 für eine Stellung des Armsystems des Kran 6, welche eine Winkelsumme S von 55° aufweist.

Die Strichlinie in Figur 6 zeigt den Verlauf eines Reduktionsfaktors f für unterschiedliche Werte der mit einem Sensor S6 erfassbaren Neigung n3 und/oder der mit einem Sensor S9 erfassbaren Neigung n4 für eine Stellung des Armsystems des Kran 7, welche eine Winkelsumme S von 80° aufweist.

Eine Beschränkung einer maximal zulässigen Geschwindigkeit und/oder Beschleunigung und/oder Hubkraft mit dem Reduktionsfaktor f kann bevorzugt für eine große Winkelsumme S verstärkt erfolgen. Die maximal zulässige Geschwindigkeit und/oder Beschleunigung und/oder Hubkraft kann umso stärker beschränkt werden, je größer die Winkelsumme S ist. Eine Beschränkung der maximal zulässigen Geschwindigkeit und/oder Beschleunigung und/oder Hubkraft mit dem Reduktionsfaktor kann proportional, beispielsweise linear, oder überproportional, beispielsweise stärker als linear, zu der Winkelsumme S erfolgen. Ein Reduktionsfaktor f kann ein multiplikativer Faktor mit einem Wert in einem Bereich von 0 bis 1 sein, wobei der Wert des Reduktionsfaktors f umso kleiner ausfällt, je größer die Winkelsumme S ist.

Analog dazu kann eine Beschränkung einer maximal zulässigen Geschwindigkeit und/oder Beschleunigung und/oder Hubkraft mit dem Reduktionsfaktor f bevorzugt für einen großen Wert einer erfassten Neigung n3 und/oder einer erfassten Neigung n4 verstärkt erfolgen. In anderen Worten kann die maximal zulässige Geschwindigkeit und/oder Beschleunigung und/oder Hubkraft umso stärker beschränkt werden, je größer der Wert einer erfassten Neigung n3 und/oder einer erfassten Neigung n4 ist. Eine Beschränkung der maximal zulässigen Geschwindigkeit und/oder Beschleunigung und/oder Hubkraft mit dem Reduktionsfaktor f kann proportional oder überproportional zu dem Wert der erfassten Neigung n3 erfolgen. Ein Reduktionsfaktor f kann ein multiplikativer Faktor mit einem Wert in einem Bereich von 0 bis 1 sein, wobei der Wert des Reduktionsfaktors f umso kleiner ausfällt, je größer der Wert einer erfassten Neigung n3 und/oder einer erfassten Neigung n4 ist.

In Figur 6 ist weiter illustriert, dass die Kransteuerung 6 dazu ausgebildet sein kann,
- für einen erfassten Wert der Neigung n3 unterhalb eines ersten Grenzwerts, beispielsweise wie dargestellt für eine Neigung unterhalb 1° zur Horizontalen H, den Reduktionsfaktor f mit dem Wert 1 zu bestimmen und
- für einen erfassten Wert der Neigung n3 oberhalb des ersten und unterhalb eines zweiten Grenzwerts, beispielsweise wie dargestellt für eine Neigung zwischen 1° zur Horizontalen H und 2° zur Horizontalen H, den Reduktionsfaktor f zwischen dem Wert 1 und dem für den zweiten Grenzwert der Neigung n3 und/oder der Neigung n4 und den momentan erfassten Werten der Freiheitsgrade α, β, φ, L des Armsystems bestimmten Reduktionsfaktor f zu interpolieren und
- für einen erfassten Wert der Neigung oberhalb des zweiten Grenzwerts, beispielsweise wie dargestellt für eine Neigung über 2° zur Horizontalen H, den Reduktionsfaktor f in Abhängigkeit von dem erfassten Wert der Neigung n3 und/oder erfassten Neigung n4 und den momentan erfassten Werten der Freiheitsgrade α, β, φ, L des Armsystems zu bestimmen.

In Figur 7 ist für unterschiedliche Neigungen n3 der Schwenkachse a3 der schwenkbaren Lagerung des Hauptarms 3 an der Kransäule 2 von 0° und 2° relativ zur Horizontalen H (siehe etwa Figuren 4a bis 4c) für eine Ausführung eines Krans 7 analog zu Figur 1 ein Traglastdiagramm gezeigt.

Das Traglastdiagramm zeigt drei Kurvenpaare für drei unterschiedliche Traglasten, welche jeweils einer maximal zulässigen Hubkraft für eine vom Kran 7 angehobene oder anzuhebende Last 14 über den Verlauf der Winkelsumme S von 0° bis 80° entsprechen. Die durchgezogenen Linien der Kurvenpaare beziehen sich auf einen Wert der Neigung n3 von 0°. Die Strichlinien der Kurvenpaare beziehen sich auf einen Wert der Neigung n3 von 2°.

Für eine maximal zulässige Hubkraft für eine vom Kran 7 angehobene oder anzuhebende Last 14 mit einer bestimmten Lastmasse können sich unterschiedliche maximal zulässige Längen des Knickarms 5, welche unterschiedlichen Werten des Freiheitsgrads L entsprechen können, über den Verlauf der Winkelsumme S von 0° bis 80° ergeben. Dabei ist unmittelbar erkennbar, dass durch die zur Festigkeitsüberwachung ausgebildete Kransteuerung 6 in Abhängigkeit von zumindest dem erfassten Wert der Neigung n3 zumindest der Schwenkachse a3 mit einem entsprechenden bestimmten Reduktionsfaktor f eine maximal zulässige Hubkraft für eine vom Kran 7 angehobene oder anzuhebende Last 14 beschränkt wird.

Für eine Ausführung des Armsystems, bei welcher der Knickarm 4 direkt an der Kransäule gelagert ist, kann analog eine Bestimmung eines Reduktionsfaktors f und eine wie zuvor beschriebene Beschränkung auf Basis einer erfassten Neigung der Schwenkachse der schwenkbaren Lagerung des Knickarms 4 an der Kransäule 2 erfolgen.

### Bezugszeichenliste

- 1: Kranbasis
- 2: Kransäule
- 3: Hauptarm
- 4: Knickarm
- 5: Schubarm
- 6: Kransteuerung
- 7: Kran
- 8: Speichereinheit
- 9: Recheneinheit
- 10: Hauptaktuator
- 11: Knickaktuator
- 12: Fahrzeug
- 13: Gleis
- 14: Last
- 15: Fahrbahn

- H: Horizontale
- V: Vertikale
- a2, a3, a4: Schwenkachsen
- S1, S2, S3: Sensor
- S4, S5, S6: Sensor
- S7, S8, S9: Sensor
- α, β, φ, L: Freiheitsgrade Armsystem
- n2, n3, n4: Neigung
- α1, β1: Anteil

## Patentansprüche

1. Kran (7), insbesondere Knickarmkran, mit einem mehrere Arme aufweisenden Armsystem, wobei das Armsystem wenigstens aufweist:
- eine in einer Kranbasis (1) um eine Schwenkachse (a2) verschwenkbar gelagerte Kransäule (2), welche durch ihre verschwenkbare Lagerung einen mit einem Sensor (S2) erfassbaren Freiheitsgrad (φ) aufweist,
- einen Knickarm (4), welcher um eine Schwenkachse (a4) an der Kransäule (2) verschwenkbar gelagert ist und durch seine verschwenkbare Lagerung einen mit einem Sensor (S4) erfassbaren Freiheitsgrad (β) aufweist
wobei der Kran (7) zumindest einen Sensor (S1, S6) zur Erfassung einer Neigung (n2, n4) zumindest einer Schwenkachse (a2, a4) relativ zu zumindest einer vorgegebenen oder vorgebbaren Raumrichtung (H, V) und/oder Raumebene aufweist, und
wobei der Kran (7) eine Kransteuerung (6) zur Steuerung und Überwachung von Kranfunktionen und zur Erfassung von Sensorsignalen der Sensoren (S1, S2, S4, S6) aufweist,
wobei die Kransteuerung (6) dazu ausgebildet ist, eine Festigkeitsüberwachung des Armsystems in Abhängigkeit von
- dem erfassten Wert der Neigung (n2, n4) zumindest einer Schwenkachse (a2, a4) relativ zu zumindest einer vorgegebenen oder vorgebbaren Raumrichtung (H, V) und/oder Raumebene, und
- den momentan erfassten Werten der Freiheitsgrade (β, φ) des Armsystems
durchzuführen und zumindest einen Reduktionsfaktor (f) zu bestimmen und mit dem zumindest einen Reduktionsfaktor (f)
- eine maximal zulässige Geschwindigkeit einer Geometrieänderung entlang zumindest eines Freiheitsgrads (β, φ) und/oder
- eine maximal zulässige Beschleunigung einer Geometrieänderung entlang zumindest eines Freiheitsgrads (β, φ) und/oder
- eine maximal zulässige Hubkraft für eine vom Kran (7) angehobene oder anzuhebende Last (14) zu beschränken.

2. Kran nach dem vorangehenden Anspruch, wobei das Armsystem weiter wenigstens aufweist:
- einen Hauptarm (3), welcher an der Kransäule (2) um eine Schwenkachse (a3) verschwenkbar gelagert ist und durch seine verschwenkbare Lagerung einen mit einem Sensor (S3) erfassbaren Freiheitsgrad (α) aufweist, wobei der Knickarm (4) über den Hauptarm (3) an der Kransäule (2) verschwenkbar gelagert ist
wobei der Kran (7) zumindest einen Sensor (S1, S6, S9) zur Erfassung einer Neigung (n2, n3, n4) zumindest einer Schwenkachse (a2, a3, a4) relativ zu zumindest einer vorgegebenen oder vorgebbaren Raumrichtung (H, V) und/oder Raumebene aufweist, und
wobei der Kran (7) eine Kransteuerung (6) zur Steuerung und Überwachung von Kranfunktionen und zur Erfassung von Sensorsignalen der Sensoren (S1, S2, S3, S4, S6) aufweist,
wobei die Kransteuerung (6) dazu ausgebildet ist, eine Festigkeitsüberwachung des Armsystems in Abhängigkeit von
- dem erfassten Wert der Neigung (n2, n3, n4) zumindest einer Schwenkachse (a2, a3, a4) relativ zu zumindest einer vorgegebenen oder vorgebbaren Raumrichtung (H, V) und/oder Raumebene, und
- den momentan erfassten Werten der Freiheitsgrade (α, β, φ) des Armsystems
durchzuführen und zumindest einen Reduktionsfaktor (f) zu bestimmen und mit dem zumindest einen Reduktionsfaktor
- eine maximal zulässige Geschwindigkeit einer Geometrieänderung entlang zumindest eines Freiheitsgrads (α, β, φ) und/oder
- eine maximal zulässige Beschleunigung einer Geometrieänderung entlang zumindest eines Freiheitsgrads (α, β, φ) und/oder
- eine maximal zulässige Hubkraft für eine vom Kran (7) angehobene oder anzuhebende Last (14) zu beschränken.

3. Kran nach einem der vorangehenden Ansprüche, wobei die Kransteuerung (6) dazu ausgebildet ist, eine Kipplastüberwachung des Krans (7) in Abhängigkeit der momentan erfassten Werte der Freiheitsgrade (α, β, φ) des Armsystems, und vorzugsweise dem erfassten Wert der Neigung (n2, n3, n4) zumindest einer Schwenkachse (a2, a3, a4) relativ zu zumindest einer vorgegebenen oder vorgebbaren Raumrichtung (H, V) und/oder Raumebene, durchzuführen und
- eine maximal zulässige Geschwindigkeit einer Geometrieänderung entlang zumindest eines Freiheitsgrads (α, β, φ) und/oder
- eine maximal zulässige Beschleunigung einer Geometrieänderung entlang zumindest eines Freiheitsgrads (α, β, φ) und/oder
- eine maximal zulässige Hubkraft für eine vom Kran (7) angehobene oder anzuhebende Last (14) zu bestimmen,
und mit dem zumindest einen Reduktionsfaktor (f)
- die zur Kipplastüberwachung des Krans (7) bestimmte maximal zulässige Geschwindigkeit einer Geometrieänderung entlang zumindest eines Freiheitsgrads (α, β, φ) und/oder
- die zur Kipplastüberwachung des Krans (7) bestimmte maximal zulässige Beschleunigung einer Geometrieänderung entlang zumindest eines Freiheitsgrads (α, β, φ) und/oder
- die zur Kipplastüberwachung des Krans (7) bestimmte maximal zulässige Hubkraft für eine vom Kran (7) angehobene oder anzuhebende Last (14) zu beschränken.

4. Kran nach dem vorangehenden Anspruch, wobei der Kran (7) zumindest einen Sensor (S7) zur Erfassung einer auf das Armsystem einwirkenden Kraft aufweist und die Kransteuerung (6) dazu ausgebildet ist, eine Kipplastüberwachung des Krans (7) in Abhängigkeit der momentan erfassten Werte der Freiheitsgrade (α, β, φ) und dem erfassten Wert der auf das Armsystem einwirkenden Kraft durchzuführen.

5. Kran nach einem der vorangehenden Ansprüche, wobei der Kran (7) zumindest einen Sensor (S7) zur Erfassung einer auf das Armsystem einwirkenden Kraft aufweist und die Kransteuerung (6) dazu ausgebildet ist, zur Festigkeitsüberwachung des Armsystems in Abhängigkeit von
- dem erfassten Wert der Neigung (n2, n3, n4) zumindest einer Schwenkachse (a2, a3, a4) relativ zu zumindest einer vorgegebenen oder vorgebbaren Raumrichtung (H, V) und/oder Raumebene, und
- der momentan erfassten Werte der Freiheitsgrade (α, β, φ) des Armsystems und
- dem erfassten Wert der auf das Armsystem einwirkenden Kraft und
- einer Steifigkeit der Arme des Armsystems
eine elastische Verformung des Armsystems und den zumindest einen Reduktionsfaktor (f) zu bestimmen.

6. Kran nach dem vorangehenden Anspruch, wobei die Kransteuerung (6) dazu ausgebildet ist, eine elastische Verformung des Armsystems durch Eigenmomente der Arme und eine elastische Verformung durch eine aufgebrachte Hubkraft für eine vom Kran (7) angehobene oder anzuhebende Last (14) zu bestimmen.

7. Kran nach einem der vorangehenden Ansprüche, wobei der Kran (7) zumindest einen Sensor (S1) zur Erfassung einer Neigung (n2) der Schwenkachse (a2) der schwenkbaren Lagerung der Kransäule (2) in der Kranbasis (1) relativ zu zumindest einer vorgegebenen oder vorgebbaren Raumrichtung (H, V) und/oder Raumebene, und einen Sensor (S9) zur Erfassung einer Neigung (n4) der Schwenkachse (a4) der schwenkbaren Lagerung des Knickarms (4) relativ zu zumindest einer vorgegebenen oder vorgebbaren Raumrichtung (H, V) und/oder Raumebene aufweist, wobei die Kransteuerung (6) dazu ausgebildet ist, eine Festigkeitsüberwachung des Armsystems in Abhängigkeit von dem erfassten Wert der Neigung (n2) der Schwenkachse (a2) der schwenkbaren Lagerung der Kransäule (2) in der Kranbasis (1) und dem erfassten Wert der Neigung (n4) der Schwenkachse (a4) der schwenkbaren Lagerung des Knickarms (4) durchzuführen und den zumindest einen Reduktionsfaktor (f) zu bestimmen.

8. Kran nach einem der vorangehenden Ansprüche, wobei das Armsystem einen Hauptarm (3) aufweist, welcher an der Kransäule (2) um eine Schwenkachse (a3) verschwenkbar gelagert ist, und der Kran (7) zumindest einen Sensor (S1) zur Erfassung einer Neigung (n2) der Schwenkachse (a2) der schwenkbaren Lagerung der Kransäule (2) in der Kranbasis (1) relativ zu zumindest einer vorgegebenen oder vorgebbaren Raumrichtung (H, V) und/oder Raumebene, und einen Sensor (S6) zur Erfassung einer Neigung (n3) der Schwenkachse (a3) der schwenkbaren Lagerung des Hauptarms (3) relativ zu zumindest einer vorgegebenen oder vorgebbaren Raumrichtung (H, V) und/oder Raumebene aufweist, wobei die Kransteuerung (6) dazu ausgebildet ist, eine Festigkeitsüberwachung des Armsystems in Abhängigkeit von dem erfassten Wert der Neigung (n2) der Schwenkachse (a2) der schwenkbaren Lagerung der Kransäule (2) in der Kranbasis (1) und dem erfassten Wert der Neigung (n3) der Schwenkachse (a3) der schwenkbaren Lagerung des Hauptarms (3) durchzuführen und den zumindest einen Reduktionsfaktor (f) zu bestimmen.

9. Kran nach einem der vorangehenden Ansprüche, wobei die Kransteuerung (6) dazu ausgebildet ist, eine Festigkeitsüberwachung des Armsystems zumindest in Abhängigkeit einer Winkelsumme (S) des Werts des Freiheitsgrad (β) der schwenkbaren Lagerung des Knickarms (4) durchzuführen und den zumindest einen Reduktionsfaktor (f) zu bestimmen, wobei vorzugsweise eine Beschränkung der maximal zulässigen Geschwindigkeit und/oder Beschleunigung und/oder Hubkraft mit dem Reduktionsfaktor (f) proportional oder überproportional zu der Winkelsumme (S) erfolgt.

10. Kran nach dem vorangehenden Anspruch, wobei die Kransteuerung (6) dazu ausgebildet ist, in der Winkelsumme (S) zusätzlich einen Wert der durch einen Sensor (S1) erfasste Komponente der Neigung der Schwenkachse (a2) der schwenkbaren Lagerung der Kransäule (2) in der Kranbasis (1) in einer Raumebene der schwenkbaren Lagerung des Hauptarms (3) an der Kransäule (2) einzubeziehen.

11. Kran nach einem der beiden vorangehenden Ansprüche, wobei das Armsystem zumindest einen Schubarm (5) aufweist, welcher im Knickarm (4) verschiebbar gelagert ist und durch seine verschiebbare Lagerung einen mit einem Sensor (S5) erfassbaren Freiheitsgrad (L) aufweist, wobei die Kransteuerung (6) dazu ausgebildet ist, eine Festigkeitsüberwachung des Armsystems in Abhängigkeit von dem erfassten Wert des Freiheitsgrads (L) der verschiebbaren Lagerung des Schubarms (5) im Knickarm (4) durchzuführen und den zumindest einen Reduktionsfaktor (f) zu bestimmen, wobei vorzugsweise eine Beschränkung der maximal zulässigen Geschwindigkeit und/oder Beschleunigung und/oder Hubkraft mit dem Reduktionsfaktor (f) proportional oder überproportional zu dem erfassten Wert des Freiheitsgrads (L) erfolgt.

12. Kran nach einem der vorangehenden Ansprüche, wobei der Reduktionsfaktor (f) ein multiplikativer Faktor mit einem Wert in einem Bereich von 0 bis 1 ist, wobei die Kransteuerung (6) dazu ausgebildet ist,
- für einen erfassten Wert der Neigung (n2, n3, n4) unterhalb eines ersten Grenzwerts den Reduktionsfaktor (f) mit dem Wert 1 zu bestimmen und
- für einen erfassten Wert der Neigung (n2, n3, n4) oberhalb des ersten und unterhalb eines zweiten Grenzwerts den Reduktionsfaktor (f) zwischen dem Wert 1 und dem für den zweiten Grenzwert der der Neigung (n2, n3, n4) und den momentan erfassten Werten der Freiheitsgrade (α, β, φ) des Armsystems bestimmten Reduktionsfaktor (f) zu interpolieren und
- für einen erfassten Wert der Neigung (n2, n3, n4) oberhalb des zweiten Grenzwerts den Reduktionsfaktor (f) in Abhängigkeit von dem erfassten Wert der Neigung (n2, n3, n4) und den momentan erfassten Werten der Freiheitsgrade (α, β, φ) des Armsystems zu bestimmen.

13. Verfahren zur Festigkeitsüberwachung des Armsystems des Krans (7) nach einem der vorangehenden Ansprüche, wobei durch die dazu ausgebildete Kransteuerung (6)
- ein Erfassen (i) der momentanen Werte der Freiheitsgrade (α, β, φ) des Armsystems erfolgt
- ein Erfassen (ii) des Werts der Neigung (n2, n3, n4) zumindest einer Schwenkachse (a2, a3, a4) relativ zu zumindest einer vorgegebenen oder vorgebbaren Raumrichtung (H, V) und/oder Raumebene erfolgt
- eine Bestimmung (iii) zumindest eines Reduktionsfaktors (f) in Abhängigkeit von dem erfassten Wert der Neigung (n2, n3, n4) zumindest einer Schwenkachse (a2, a3, a4) und von den momentan erfassten Werten der Freiheitsgrade (α, β, φ) des Armsystems erfolgt
- mit dem Reduktionsfaktor (f) eine Beschränkung (iv) der maximal zulässigen Geschwindigkeit einer Geometrieänderung entlang zumindest eines Freiheitsgrads (α, β, φ) erfolgt und/oder der maximal zulässigen Beschleunigung einer Geometrieänderung entlang zumindest eines Freiheitsgrads (α, β, φ) erfolgt und/oder der maximal zulässigen Hubkraft für eine vom Kran angehobene oder anzuhebende Last erfolgt.

14. Computerprogrammprodukt, umfassend Befehle, die bewirken, dass die Kransteuerung (6) des Krans (7) nach einem der Ansprüche 1 bis 12 ein Verfahren nach dem vorangehenden Anspruch ausführt.

15. Datenträgersignal, das das Computerprogrammprodukt nach dem vorangehenden Anspruch überträgt.

16. Fahrzeug (12), insbesondere Schienenfahrzeug, Straßenfahrzeug, Raupenfahrzeug oder Zweiwegefahrzeug, mit einem Kran (7) nach einem der Ansprüche 1 bis 12.
